# EUROPÄISCHE PATENTSCHRIFT

(11) **EP 1 872 765 B1**
(45) Veröffentlichungstag und Bekanntmachung des Hinweises auf die Patenterteilung: **29.04.2009**
(21) Anmeldenummer: 06116277.2
(22) Anmeldetag: 29.06.2006
(51) Int. Cl.: A61J 1/03

(54) **Personalisierte Blisterpackung und Verfahren zur automatischen Verpackung einer individuell festgelegten Produktzusammenstellung**
Personalized blister pack and method for automated packaging of an individually determined composition
Emballage du type blister et procédé d'emballage automatisé d'une composition determinée individuelle

(43) Veröffentlichungstag der Anmeldung: 02.01.2008
(73) Patentinhaber: Kohl, Edwin, 66663 Merzig (DE)
(72) Erfinder: Kohl, Edwin, 66663 Merzig (DE)
(74) Vertreter: Esslinger, Alexander

(56) Entgegenhaltungen:
- EP-A2- 1 388 337
- WO-A-03/090663
- WO-A-20/04002396
- WO-A2-01/54646
- DE-A1- 19 739 438
- US-A1- 2004 172 163

## Beschreibung

### Gebiet der Erfindung

Die Erfindung betrifft eine Blisterpackung für die automatisierte Verpackung einer individuell festgelegten Produktzusammenstellung, insbesondere bestehend aus Medikamenten für eine bestimmte Person und für einen festgelegten Zeitraum, bspw. eine Woche, sowie ein zugehöriges Verpackungsverfahren.

### Verwandter Stand der Technik

Aus der WO 2005/102862 A1 ist eine Blisterpackung für den wöchentlichen Medikamentenbedarf eines Patienten bekannt, der die Medikamente in einer nach Datum, Wochentag und Tageszeit (Morgen, Mittag und Abend und/oder Nacht) geordneten Folge einnehmen soll. Die Aufnahmefächer der Blisterpackung zur Aufnahme der jeweiligen Medikamente sind in Matrixform angeordnet mit sieben Tages-Zeilen mit jeweils mindestens drei Tageszeit-Fächern, die insgesamt durch eine zusammenhängende Blisterfolie abgedeckt sind. An der Blisterpackung angebracht ist ein kartonförmiger Deckel, auf dem patientenindividuell die Zusammensetzung der einzelnen Tageszeit-Fächer sowie Verschreibungsinformation betreffend die jeweiligen Medikamente enthalten ist.

Derartige Verpackungseinheiten sind für Patienten, die regelmäßig mehrere verschiedene Medikamente einnehmen müssen, eine Hilfe dafür, einerseits das Einnehmen wichtiger Medikamente nicht zu vergessen und andererseits auch einen zuverlässigen Überblick darüber zu behalten, welche Medikamente schon eingenommen sind, um eine u. U. schädliche Übermedikation zu vermeiden.

Der in der WO 2005/102862 A1 beschriebene Wochenblister unterstützt so zuverlässig eine bedarfsgerechte Medikation der Patienten und ist gleichzeitig preisgünstig herstellbar und mittels einer Bestückungsmaschine für eine große Zahl von Patienten individuell bestückbar.

Die bedruckten Einnahmehinweise bei der beschriebenen Wochenblisterpackung sind jedoch aufgrund der Vielzahl der notwendigen Angaben insbesondere für ältere Patienten aufgrund der aus Platzgründen limitierten Schrift ggf. schwierig zu lesen. Außerdem besteht die Gefahr, dass der Patient den Zeitpunkt für die Anwendung eines Medikaments versäumt.

Die WO 2004/002396 A1 beschreibt eine Blisterpackung für Medikamente für den Einsatz insbesondere bei klinischen Tests aufweisend eine Speichereinrichtung zur Speicherung von Anwendungsdaten der in der Blisterpackung befindlichen Medikamente, eine Erinnerungseinrichtung und eine Schaltungsanordnung zur Erfassung anhand eines elektrischen Widerstandes, ob ein Blisterfach geöffnet und somit ein Medikament entnommen wurde.

Die US 2004/01721630 A1 beschreibt eine Vorrichtung zur Verpackung von Medikamenten, die in kreisförmige Dosen mit einer Vielzahl von Medikamentenfächern verpackt werden, wobei eine Schaltungseinrichtung vorgesehen ist, auf der Medikamenten-Anwendungsdaten zur Erinnerung des Patienten an die Einnahme gespeichert werden.

### Zusammenfassung der Erfindung

Es ist daher eine Aufgabe der Erfindung, die bekannte personalisierte Blisterpackung so weiterzuentwickeln dass sie eine bessere Unterstützung bei der bedarfsgerechten Medikation des Patienten bietet.

Gelöst wird die Aufgabe durch eine personalisierte Blisterpackung für die automatisierte Verpackung einer individuell festgelegten Produktzusammenstellung, insbesondere Medikamente, gemäß Anspruch 1.

Die Speichereinrichtung ermöglicht es, die Anwendungsdaten wie etwa das Produkt selbst, die Dosis, Anwendungszeiten usw. für die jeweilige Person individuell abzuspeichern, so dass die Daten durch akustische oder optische Ausgabe zugänglich gemacht werden können. Insbesondere ermöglicht die Speichereinrichtung die Ausgabe eines Anwendungs-Erinnerungssignals, das den Patienten daran erinnert, bestimmte Medikamente oder andere Präparate zu einem bestimmten Zeitpunkt einzunehmen. Das Erinnerungssignal kann dabei ein akustisches oder ein optisches oder auch ein Vibrationsalarmsignal sein. Signalparameter wie etwa die Lautstärke eines akustischen Signals können beispielsweise einstellbar sein. Vorzugsweise ist es auch möglich, das Erinnerungssignal für eine bestimmte Zeitspanne zu unterdrücken, wobei das unterdrückte Signal vorzugsweise zeitversetzt ausgebbar ist. Weiterhin kann eine Quittierungsfunktion vorgesehen sein, entweder dadurch, dass der Patient die Produktanwendung aktiv durch einen Tastendruck oder dergleichen bestätigt oder dass ein Sensor für jedes Aufnahmefach der Blisterpackung vorgesehen ist, der ein Aufreißen der Folie des entsprechenden Faches erfasst.

Bei dem Speicherelement kann es sich bspw. um ein EPROM-Speicherelement oder auch um ein RFID- oder ein Flash-Speicherelement handeln. Das Speicherelement kann als einmal beschreibbarer Speicher zur einmaligen Verwendung des Speicherelements oder auch als mehrfach beschreibbarer Speicher zur mehrfachen Verwendung der Speichereinrichtung ausgebildet sein. Vorzugsweise kann die Speichereinrichtung eine Schnittstelle zum Empfang aktualisierter Anwendungsdaten für den Patienten bspw. über ein Mobilfunknetz, Wireless LAN, Bluetooth oder dergleichen enthalten.

In der Speichereinrichtung können der bestimmten Person zugeordnete Personenidentifikationsdaten abgespeichert sein, wobei diese eine Ausgabeeinrichtung zur Ausgabe der Personenidentifikationsdaten aufweisen kann.

Die Blisterpackung kann weiterhin mit einer der bestimmten Person zugeordneten beispielsweise als Barcode oder dgl. augebildeten Kennung versehen sein.

Vorzugsweise ist die Speichereinrichtung entfernbar an der Blisterpackung angebracht und weist eine Trageinrichtung wie etwa ein Befestigungsband oder dergleichen auf. Die Speichereinrichtung weist dabei vorzugsweise ein wasserfestes, abwaschbares und stoßfestes Gehäuse auf.

Die erfindungsgemäße Blisterpackung ist geeignet zur Verpackung von verschiedensten Produkten wie Medikamenten, Vitaminpräparaten, Nahrungsergänzungsmitteln und dergleichen, wobei die Speichereinrichtung die Anwendungsdaten für die in der Blisterpackung enthaltenen, aber auch weitere Produkte speichern kann.

Der vorliegenden Erfindung liegt weiterhin die Aufgabe zugrunde, ein Verfahren vorzuschlagen, eine jeweils individuell bestimmte Produktzusammenstellung, insbesondere bestehend aus Medikamenten, für eine Vielzahl von Personen für einen bestimmten Zeitraum (bspw. eine Woche) automatisiert zu verpacken und die jeweiligen Personen gleichzeitig bei einer bedarfsgerechten Anwendung der gelieferten Produkte zuverlässig zu unterstützen.

Gelöst wird die Aufgabe durch ein Verfahren gemäß Anspruch 28.

Durch das erfindungsgemäße Verfahren werden der Person bzw. dem Patienten die Anwendungsdaten der in der Verpackungseinheit befindlichen Produkte sowie ggf. weiterer, anzuwendender Produkte zur Unterstützung einer bedarfsgerechten Anwendung auf der Speichereinrichtung zur Verfügung gestellt. Durch die Erinnerungsfunktion wird der Patient an eine rechtzeitige Medikamenteneinnahme erinnert.

Die Erinnerung kann per akustischem Signal, optischem Signal oder dergleichen erfolgen.

Die Speichereinrichtung kann abnehmbar an der Verpackungseinheit (insbesondere Blisterpackung), angebracht sein und dabei entweder zur einmaligen oder mehrmaligen Verwendung ausgebildet sein. Bei mehrmaliger Verwendung können die Anwendungsdaten drahtlos aktualisiert werden, bspw. über das Mobilfunknetz, Wireless LAN oder eine Bluetooth-Schnittstelle.

Durch den Verfahrensschritt der Überprüfung der Übereinstimmung von in der Speichereinrichtung abgespeicherten Personenidentifikationsdaten mit einer an der Verpackungseinheit angebrachten Kennung kann eine Verifikation der Richtigkeit der Zuordnung von Verpackungseinheit und abgespeicherten Anwendungsdaten erfolgen und so die Sicherheit des Verfahrens erhöht werden.

### Kurze Beschreibung der Zeichnungen

Die Erfindung wird im folgenden anhand von Ausführungsbeispielen unter Bezugnahme auf die Zeichnungen im Detail beschrieben.

Figur 1 zeigt eine schematische Perspektivansicht eines Ausführungsbeispiels eines erfindungsgemäßen Wochenblisters mit Speichereinheit.

Figur 2 ist ein Blockschaltbild eines Ausführungsbeispiels der erfindungsgemäßen Speichereinheit.

Figur 3 ist eine schematische Darstellung zur Erläuterung eines Ausführungsbeispiels des erfindungsgemäßen Verfahrens.

Figur 4 ist ein Flussdiagramm zur Erläuterung der Verfahrensschritte des erfindungsgemäßen Verfahrens.

### Detaillierte Beschreibung der Erfindung

Figur 1 zeigt ein Ausführungsbeispiel einer erfindungsgemäßen personalisierten Blisterpackung 20. Diese ist als sogenannter Wochenblister ausgebildet zur Versorgung einer Person bzw. eines Patienten mit Medikamenten und ähnlichen Produkten wie etwa Vitaminpräparaten, Nahrungsergänzungsmitteln etc. für den Zeitraum von einer Woche. Selbstverständlich ist die Erfindung nicht auf einen bestimmten Zeitraum beschränkt. Für jeden Tag der Woche ist bei der insgesamt matrixförmigen Blisterpackung 20 eine durch eine Perforation 24 abtrennbare Zeile von in dem gezeigten Beispiel vier Aufnahmefächern 22 vorgesehen, die jeweils die anzuwendenden Produkte für "früh", "mittags", "abends" oder "nachts" bzw. für "zum Frühstück", "zum Mittagessen", "zum Abendessen" und "vor dem Schlafengehen" enthalten. Je nach Anwendungsgebiet kann auch eine andere Zahl von Aufnahmefächern 22 vorgesehen sein, bspw. für jede Mahlzeit drei Aufnahmefächer entsprechend vor, während oder nach der jeweiligen Mahlzeit.

Die - in dem in Figur 1 gezeigten Ausführungsbeispiel - insgesamt 28 Aufnahmefächer 22 sind aus einem vorzugsweise durchsichtigen thermoplastischen Material preiswert in Massenanfertigung durch Tiefziehen hergestellt und haben genügend Platz für jeweils eine Mehrzahl von Tabletten, Kapseln, Dragees etc. Alle Aufnahmefächer 22 können durch eine gemeinsame Folie 25, bspw. eine dünne Aluminiumfolie, verschlossen sein und mit Symbolen für die Entnahmezeit (morgens, mittags, abend, nachts) versehen sein. Der Patient kann durch Aufreißen der dünnen Folie bequem die zur jeweiligen Tageszeit einzunehmenden Produkte entnehmen.

Durch die Perforation 24 sowohl der die Aufnahmefächer 22 bildenden Kunststoffplatine als auch der Folie 25 können von der Blisterpackung 20 Tagesstreifen zur bequemen Mitnahme abgetrennt werden.

Die personalisierte Blisterpackung 20 kann mit einer dem jeweiligen Patienten zugeordneten Kennung 29 versehen sein, die beispielsweise als Barcode ausgebildet ist. Andere Typen von Personenkennungen sind jedoch ebenfalls möglich.

Zum Schutz der Blisterpackung und ggf. zum Aufdrucken von Verschreibungsinformation kann die Blisterpackung wie in der WO 2005/102862 beschrieben einen (in Figur 1 nicht dargestellten) klappbaren Deckel aufweisen. Die Blisterpackung 20 ist weiterhin wie in Figur 1 dargestellt mit einer Speichereinrichtung 50 versehen, in der die Anwendungsdaten der in den Aufnahmefächern befindlichen sowie ggf. weiterer Produkte wie Nahrungsergänzungsmittel, Salben etc. gespeichert sind. Die Speichereinrichtung 50 kann dabei als einmal beschreibbarer Speicher zur einmaligen Verwendung für den Nutzungszeitraum der Blisterpackung (bspw. eine Woche) oder auch als mehrmals beschreibbarer Speicher ausgebildet sein, der nach Ablauf der Woche wieder zur weiteren Verwendung an die Apotheke zurückgegeben wird oder per Datenfernübertragung für die nächste Woche aktualisiert wird.

Die Speichereinrichtung 50 kann mit Klebemitteln, Klettverschluss, einem Befestigungsband oder dergleichen entfernbar an der Blisterpackung 20 angebracht sein, so dass der Patient diese leicht von der Blisterpackung lösen kann, ohne die Blisterfolie 25 zu beschädigen. Die Speichereinrichtung kann eine Trageinrichtung wie das dargestellte Befestigungsband 60 aufweisen, so dass der Patient sich die Speichereinrichtung bspw. um den Hals hängen oder auf andere Weise mit sich befördern kann.

Die wesentlichen Elemente eines Ausführungsbeispiels der erfindungsgemäßen Speichereinrichtung 50 werden nun unter Bezugnahme auf das Blockschaltbild von Figur 2 erläutert. Die Speichereinrichtung weist ein Speicherelement 52 auf, wobei es sich wie erwähnt um einen einmal beschreibbaren oder einen mehrfach beschreibbaren Speicher handeln kann. Beispielsweise kann ein EPROM- oder Flash-Speicherelement verwendet werden, wobei andere Speichertechnologien - wie sie etwa aus Chipkarten bekannt sind - ebenso einsetzbar sind.

Des Weiteren weist die Speichereinrichtung 50 eine Schnittstelleneinheit 54 auf, die ein Beschreiben des Speichers mit den Produkt-Anwendungsdaten erlaubt. Die Schnittstelle 54 kann außerdem ausgebildet sein zur Aktualisierung der im Speicherelement 52 gespeicherten Daten, bspw. per Infrarot, Bluetooth, Wireless LAN oder ein Mobilfunknetz.

Weiterhin umfasst die Speichereinrichtung 50 einen Timer 56 sowie eine Ausgabeeinheit 58, um eine Erinnerungsfunktion für den Patienten zu realisieren. Basierend auf den im Speicherelement 52 gespeicherten Anwendungsdaten des Patienten, die den Einnahmezeitraum der jeweiligen Medikamente (morgens, mittags, abends, nachts) ggf. in Bezug auf die jeweiligen Mahlzeiten (vor, während oder nach der Mahlzeit) enthält, liefert die Zeitsteuereinrichtung 56 ein Signal an die Ausgeabeeinrichtung 58, die daraufhin ein Warnsignal abgibt. Im gezeigten Beispiel handelt es sich bei der Ausgabeeinrichtung 58 um einen miniaturisierten Lautsprecher, der einen Piepton oder besser ein synthetisiertes Sprachsignal mit genauen Anwendungshinweisen wie etwa "vor dem Mittagessen rote Tablette nehmen" oder etwa "zum Abendessen Herzmittel einnehmen" ausgibt. Die Lautstärke kann dabei mittels einer (nicht dargestellten) Regeleinrichtung einstellbar sein. Alternativ kann natürlich auch eine optische Ausgabeeinrichtung verwendet werden, die die Anwendungshinweise auf einer kleinen Anzeige ausgibt. Die für den Patienten komfortabelste Erinnerungsfunktion dürfte jedoch mit Hilfe der Sprachsynthetisierung realisierbar sein.

In der Speichereinrichtung sind zusätzlich zu den Anwendungsdaten dem jeweiligen Patienten zugeordnete Personenidentifikationsdaten abgespeichert. Durch die Ausgabeeinrichtung 58 können diese für den Benutzer/Patienten zur Überprüfung ausgegeben werden.

Die Speichereinrichtung 50 kann wie beispielsweise eine SIM-Karte eines Mobiltelefons preisgünstig sowie platz- und gewichtssparend ausgebildet sein. Zur Stromversorgung kann eine (in Figur 2 nicht dargestellte) Stromversorgungseinheit wie etwa eine kleine Batterie oder ein Kondensator vorgesehen sein. Das Speicherelement 50 kann jedoch auch als passives Element entsprechend einem RFID-Chip ausgebildet sein und über die mit einer Radiofrequenzantenne versehene Schnittstelleneinheit 54 Radiofrequenzsignale empfangen und diese auch zur Stromversorgung nutzen.

Zur sicheren Handhabung ist die Speichereinrichtung mit einem wasserfesten, abwaschbaren und stoßfesten, gleichwohl preiswerten Gehäuse bspw. aus Kunststoff versehen.

Vorzugsweise kann zusätzlich die Möglichkeit vorgesehen sein, das (möglicherweise störende) Erinnerungssignal durch Tastendruck oder dergleichen für eine bestimmte Zeitspanne wie etwa 10 Minuten zu unterdrücken. Eine derartige Funktionalität ist bspw. bei Weckern bekannt. Das unterdrückte Signal kann dann später zeitversetzt ausgegeben werden, um den Patienten nachträglich an die (möglicherweise versäumte) Produktanwendung zu erinnern.

Zur Überprüfung der verschreibungsgerechten Medikamentenanwendung (compliance) kann weiterhin eine (nicht dargestellte) Quittierungstaste vorgesehen sein, durch welche der Patient die verschreibungsgemäße Medikamentenanwendung quittiert. Alternativ kann zu diesem Zweck auch eine Sensoreinrichtung vorgesehen sein, die für jedes der Aufnahmefächer 22 ein Einreißen des entsprechenden Folienabschnitts erfasst und so auf die verschreibungsgemäße Medikamentenanwendung schließt.

Unter Bezugnahme auf die Figuren 3 und 4 wird im folgenden ein Ausführungsbeispiel des erfindungsgemäßen Verfahrens zur automatisierten Verpackung einer jeweils individuell bestimmten Produktzusammmenstellung für eine Vielzahl von Patienten in individuellen Verpackungseinheiten erläutert.

Von einer Vielzahl von Patienten 100 werden in einem ersten Verfahrensschritt S1 zunächst die individuellen Verschreibungsdaten, d.h. die dem Patienten zur Anwendung verschriebenen Medikamente und anderen Produkte (Vitaminpräparate, Nahrungsergänzungsmittel, Salben etc.) vorzugsweise in der den jeweiligen Patienten betreuenden Apotheke erfasst und im nachfolgenden Verfahrensschritt S2 in einer Datenbank 80 abgespeichert. Bei der Datenbank 80 kann es sich wie in Figur 3 skizziert um eine dezentrale, in der Apotheke gepflegte oder auch um eine zentrale Datenbank handeln.

Eine zur Versorgung einer großen Zahl (ggf. mehrere huderttausend) Patienten ausgerüstete Verpackungsmaschine oder Bestückungsmaschine 90 wird von Herstellern in großen Mengen mit Medikamenten versorgt. Zur personalisierten, patientenindividuellen Verpackung der einem Patienten jeweils verschriebenen Medikamente und/oder anderen Produkte in den vorher beschriebenen Blisterverpackungen für einen vorgegebenen Zeitraum werden im Verfahrensschritt S3 die Anwendungsdaten der Patienten aus der Datenbank 80 ausgelesen und jedem Patienten in dem darauffolgenden Verfahrensschritt S4 eine individuelle Blisterpackung 20 zugeordnet, in der die diesem Patienten für den Zeitraum verschriebenen Medikamente verpackt werden.

Basierend auf den ausgelesenen Anwendungsdaten werden im weiteren Verfahrensschritt S5 diese Anwendungsdaten außerdem auf einer dem jeweiligen Patienten zugeordneten Speichereinrichtung 50 abgespeichert und die Speichereinrichtung in Schritt S6 dann an der Verpackungseinheit 20 angebracht. Selbstverständlich können die Verfahrensschritte S5 und S6 auch in zeitlich umgekehrter Reihenfolge durchgeführt werden.

Im weiteren Verfahrensschritt S7 wird die Übereinstimmung der in der Speichereinrichtung abgespeicherten Personenidentifikationsdaten mit der an der Verpackungseinheit angebrachten Kennung 29 überprüft. So kann eine Verifikation der Richtigkeit der Zuordnung von Verpackungseinheit 20 mit den in der Speichereinrichtung 50 abgespeicherten Anwendungsdaten erfolgen, so dass dem Patienten auf jeden Fall die ihm zugeordneten Produkte und Anwendungsdaten geliefert werden.

Die so schnell, sicher und preisgünstig hergestellten Blisterpackungen (bspw. Wochenblister) werden an die jeweiligen Apotheken geliefert, die die mit Speicherelement versehenen Wochenblister dann den jeweiligen Patienten zur Verfügung stellen. Die Speichereinrichtung 50 kann dabei auch Anwendungsdaten von Produkten enthalten, die nicht mit dem Blister ausgeliefert werden, bspw. Salben, medizinische Tees, Bäderanwendungen oder dergleichen. Gemäß einer Variante der Erfindung kann wie erwähnt außerdem vorgesehen sein, dass die Anwendungsdaten auf der Speichereinrichtung vorzugsweise drahtlos aktualisiert werden, bspw. durch ein spezielles Mobilfunksignal oder auch eine in der Apotheke bereitgestellte Bluetooth- oder Infrarot-Schnittstelle.

Die Erfindung ermöglicht so die schnelle, sichere und preiswerte Versorgung einer großen Anzahl von Patienten mit der individuell verschriebenen Produkt- bzw. Medikamentenzusammenstellung. Die bequeme Handhabung der Blisterpackung sowie die mitgelieferte Speichereinrichtung mit Erinnerungsfunktion unterstützt eine bedarfsgerechte Medikation des Patienten, so dass dieser länger in der Lage ist, sich selbst zu versorgen und nicht auf stationäre Pflege angewiesen ist.

## Patentansprüche

1. Personalisierte Blisterpackung (20) für die automatisierte Verpackung einer individuell festgelegten Produktzusammenstellung, insbesondere Medikamente, für eine bestimmte Person für einen festgelegten Zeitraum, aufweisend:
- mehrere, durch eine Folie (25) jeweils verschlossene Aufnahmefächer (22) für die Produkte der Produktzusammenstellung, welche Aufnahmefächer (22) jeweils einer bestimmten Anwendungszeit innerhalb des festgelegten Zeitraumes zugeordnet sind und in Matrixform angeordnet sind mit einer Anzahl von Zeilen für Anwendungstage und Spalten für Anwendungszeiten während des Tages, und
- eine Speichereinrichtung (50), auf der Anwendungsdaten der Produkte der Produktzusammenstellung der bestimmten Person für den festgelegten Zeitraum abspeicherbar sind und welche eine Einrichtung (58) zur Erzeugung eines Anwendungs-Erinnerungssignals zur Erinnerung an eine bestimmte Produkt-Anwendungszeit basierend auf den abgespeicherten Anwendungsdaten umfasst, und **gekennzeichnet durch**
- Perforationsabschnitte (24), die das Abtrennen einzelner Zeilen der matrixförmigen Blisterpackung erlauben.

2. Personalisierte Blisterpackung nach Anspruch 1, wobei die Produktzusammenstellung Produkte wie Medikamente, Vitaminpräparate, Nahrungsergänzungsmittel etc. umfasst.

3. Personalisierte Blisterpackung nach Anspruch 1 oder 2, wobei auf der Speichereinrichtung (50) zusätzliche Anwendungsdaten der Patienten betreffend nicht in der Blisterpackung (20) befindliche Produkte wie Medikamente, Vitaminpräparate, Nahrungsergänzungsmittel etc. abspeicherbar sind.

4. Personalisierte Blisterpackung nach einem der Ansprüche 1 bis 3, wobei die Speichereinrichtung (50) eine Einrichtung zur Anzeige der abgespeicherten Anwendungsdaten aufweist.

5. Personalisierte Blisterpackung nach Anspruch 1, wobei die Einrichtung (58) zur Erzeugung eines Anwendungs-Erinnerungssignals zur Erzeugung eines akustischen Signales, eines optischen Signals und/oder eines Vibrationsalarmsignals ausgebildet ist.

6. Personalisierte Blisterpackung nach Anspruch 1, wobei das Anwendungs-Erinnerungssignal für eine bestimmte Zeitspanne unterdrückbar ist.

7. Personalisierte Blisterpackung nach Anspruch 6, wobei das unterdrückte Anwendungs-Erinnerungssignal zeitversetzt ausgebbar ist.

8. Personalisierte Blisterpackung nach einem der Ansprüche 1 bis 7, aufweisend eine Quittierungstaste zur Quittierung der Produktanwendung durch die Person.

9. Personalisierte Blisterpackung nach einem der Ansprüche 1 bis 8, aufweisend eine Sensoreinrichtung zur Erfassung eines Öffnens der jeweiligen Aufnahmefächer (22).

10. Personalisierte Blisterpackung nach einem der Ansprüche 1 bis 9, wobei Parameter des Anwendungs-Erinnerungssignals, insbesondere dessen Lautstärke, einstellbar sind.

11. Personalisierte Blisterpackung nach einem der Ansprüche 1 bis 10, wobei in der Speichereinrichtung (50) der bestimmten Person zugeordnete Personenidentifikationsdaten abgespeichert sind.

12. Personalisierte Blisterpackung nach Anspruch 11, wobei die Speichereinrichtung (50) eine Ausgabeeinrichtung (58) zur Ausgabe der Personenidentifikationsdaten aufweist.

13. Personalisierte Blisterpackung nach einem der Ansprüche 1 bis 12, wobei die Speichereinrichtung (50) ein EPROM-Speicherelement (52) aufweist.

14. Personalisierte Blisterpackung nach einem der Ansprüche 1 bis 12, wobei die Speichereinrichtung (50) ein RFID-Speicherelement (52) aufweist.

15. Personalisierte Blisterpackung nach einem der Ansprüche 1 bis 12, wobei die Speichereinrichtung (50) als Flash-Speicherelement ausgebildet ist.

16. Personalisierte Blisterpackung nach einem der Ansprüche 1 bis 15, wobei die Speichereinrichtung (50) ausgebildet ist, Anwendungsdaten umfassend die Prokukte selbst, Anwendungsform, Dosis, Anwendungszeitraum und Anwendungszeiten und ggf. zusätzliche personen- und/oder produktbezogene Informationen abzuspeichern.

17. Personalisierte Blisterpackung nach Anspruch 16, wobei die Speichereinrichtung (50) ausgebildet ist, detaillierte Anwendungszeiten der Produkte in Bezug auf Mahlzeiten abzuspeichern.

18. Personalisierte Blisterpackung nach einem der Ansprüche 1 bis 17, wobei die Speichereinrichtung (50) von der Blisterpackung (20) entfernbar ist.

19. Personalisierte Blisterpackung nach einem der Ansprüche 1 bis 18, wobei die Speichereinrichtung (50) eine Trageinrichtung (60) aufweist.

20. Personalisierte Blisterpackung nach einem der Ansprüche 1 bis 19, wobei die Speichereinrichtung (50) ein wasserfestes, abwaschbares und stoßfestes Gehäuse aufweist.

21. Personalisierte Blisterpackung nach einem der Ansprüche 1 bis 20, wobei die Speichereinrichtung (50) zur einmaligen Verwendung ausgebildet ist.

22. Personalisierte Blisterpackung nach einem der Ansprüche 1 bis 20, wobei die Speichereinrichtung (50) ein mehrfach beschreibbares Speicherelement (52) zur mehrmaligen Verwendung der Speichereinrichtung (50) aufweist.

23. Personalisierte Blisterpackung nach Anspruch 22, wobei die Speichereinrichtung (50) eine Schnittstelle (54) zur Aktualisierung der Anwendungsdaten aufweist.

24. Personalisierte Blisterpackung nach Anspruch 1, aufweisend einen klappbar an die Blisterpackung (20) angeformten Deckel zur Abdeckung der Folie (25), und mit Beschriftungsflächen zum Aufdrucken von Anwendungsinformation.

25. Personalisierte Blisterpackung nach einem der Ansprüche 1 bis 24, wobei der festgelegte Zeitraum eine Woche ist und die Blisterpackung (20) als Wochenblister für den Bedarf einer Woche ausgebildet ist.

26. Personalisierte Blisterpackung nach einem der Ansprüche 1 bis 25, welche mit einer der bestimmten Person zugeordneten Kennung (29) versehen ist.

27. Personalisierte Blisterpackung nach Anspruch 26, wobei die Kennung (29) als aufgedruckte Kennung, etwa als Barcode, ausgebildet ist.

28. Verfahren zur automatisierten Verpackung einer jeweils individuell bestimmten Produktzusammenstellung, insbesondere Medikamente, für eine Vielzahl von Personen für einen festgelegten Zeitraum, aufweisend die Schritte:
- Erfassung individueller Produkt-Anwendungsdaten jeder der Vielzahl von Personen und Abspeicherung in einer Datenbank (80),
- Auslesen der einer person zugeordneten Anwendungsdaten für den festgelegten Zeitraum aus der Datenbank (80) und basierend auf den ausgelesenen Anwendungsdaten,
- Bereitstellung und automatisierte Verpackung der jeweiligen Produktzusammenstellung in einer personenindividuellen Blisterpackung (20), wobei die Aufnahmefächer (22) der Blisterpackung (20) in Matrixform angeordnet sind mit einer Anzahl von durch Perforationsabschnitte (24) von der matrixförmigen Blisterpackung einzeln abtrennbaren Zeilen für Anwendungstage und Spalten für Anwendungszeiten während des Tages, in welche Aufnahmefächer (22) die Produkte entsprechend geordnet eingefüllt werden,
- Abspeicherung der ausgelesenen Anwendungsdaten auf einer personenindividuellen Speichereinrichtung (50), welche Speichereinrichtung (50) eine auf den abgespeicherten Anwendungsdaten basierende Anwendungs-Erinnerungsfunktion umfasst, und
- Anbringen der Speichereinrichtungen (50) an den jeweiligen personenindividuellen Verpackungseinheiten (20).

29. Verfahren nach Anspruch 28, wobei die Produktzusammenstellung Produkte wie Medikamente, Vitaminpräparate, Nahrungsergänzungsmittel etc. umfasst.

30. Verfahren nach Anspruch 28 oder 29, wobei auf der Speichereinrichtung (50) zusätzliche Anwendungsdaten der Person betreffend nicht in der personalisierten Blisterpackung (20) befindliche Produkte wie Medikamente, Vitaminpräparate, Nahrungsergänzungsmittel etc. abgespeichert werden.

31. Verfahren nach einem der Ansprüche 28 bis 30, wobei die Medikamenten-Verpackungseinheiten (20) und die Speichereinrichtungen (50) gemeinsam ausgeliefert werden.

32. Verfahren nach einem der Ansprüche 28 bis 31, wobei die Anwendungsdaten die Produkte selbst, Anwendungsform, Dosis, Anwendungszeitraum und Anwendungszeiten und ggf. zusätzliche personen- und/oder produktbezogene Informationen umfassen.

33. Verfahren nach Anspruch 32, wobei die Anwendungszeiten detaillierte Anwendungszeiten der Produkte in Bezug auf Mahlzeiten umfassen.

34. Verfahren nach Anspruch 28, wobei alle für eine Person erforderlichen Produkte, die in der Blisterpackung (20) transportierbar sind, mittels der Verpackungseinheit (20) an die Person geliefert werden.

35. Verfahren nach einem der Ansprüche 28 bis 34, wobei der festgelegte Zeitraum eine Woche ist.

36. Verfahren nach einem der Ansprüche 28 bis 35, wobei die Anwendungs-Erinnerungsfunktion per akustischem, optischem und/oder Vibrationssignal erfolgt.

37. Verfahren nach einem der Ansprüche 28 bis 36, wobei die programmierbare Speichereinrichtung (50) mehrmals verwendet wird.

38. Verfahren nach einem der Ansprüche 28 bis 37, wobei die auf der Speichereinrichtung (50) abgespeicherten Anwendungsdaten per Datenfernübertragung aktualisiert werden.

39. Verfahren nach Anspruch 38, wobei die Aktualisierung per Mobilfunknetz, wireless-LAN oder Internet erfolgt.

40. Verfahren nach einem der Ansprüche 28 bis 39, wobei in der Speichereinrichtung (50) der bestimmten Person zugeordnete Personenidentifikationsdaten abgespeichert werden.

41. Verfahren nach einem der Ansprüche 28 bis 44, wobei die Verpackungseinheit (20) mit einer der bestimmten Person zugeordneten Kennung (29) versehen wird.

42. Verfahren nach Anspruch 40 und 41, aufweisend den Verfahrensschritt der Überprüfung der übereinstimmung der in der Speichereinrichtung abgespeicherten Personenidentifikationsdaten mit den an der Verpackungseinheit angebrachten Kennung (29).

## Claims

1. Personalized blister pack (20) for automated packaging of an individually defined product combination, particularly drugs, for a defined person, for a defined time period, having:
- a plurality of receiving compartments (22), each closed by a foil (25), for the products of the product combination, said receiving compartments (22) each being associated with a defined usage time within the defined time period and disposed in matrix form, with a number of rows for usage days and columns for usage times during the day, and
- a memory device (50) for storing the usage data of the products of the product combination of the defined person for the defined period, and which includes a device (58) for generating a usage reminder signal as a reminder of a defined product usage time based on the stored usage data, and **characterized by**
- perforation sections (24), which make it possible to separate single rows of the blister pack, which is in the form of a matrix.

2. Personalized blister pack according to Claim 1, wherein the product combination includes products like drugs, vitamin preparations, food supplements etc.

3. Personalized blister pack according to Claim 1 or 2, wherein additional usage data of the patient, concerning products which are not in the blister pack (20) such as drugs, vitamin preparations, food supplements etc., can be stored on the memory device (50).

4. Personalized blister pack according to one of Claims 1 to 3, wherein the memory device (50) has a device for displaying the stored usage data.

5. Personalized blister pack according to Claim 1, wherein the device (58) to generate a usage reminder signal is designed to generate an acoustic signal, a visual signal or a vibration alarm signal.

6. Personalized blister pack according to Claim 1, wherein the usage reminder signal can be suppressed for a specified period.

7. Personalized blister pack according to Claim 6, wherein the suppressed usage reminder signal can be output offset in time.

8. Personalized blister pack according to one of Claims 1 to 7, having an acknowledgment button for acknowledgment of the product usage by the person.

9. Personalized blister pack according to one of Claims 1 to 8, having a sensor device to detect that the relevant receiving compartments (22) are opened.

10. Personalized blister pack according to one of Claims 1 to 9, wherein parameters of the usage reminder signal, in particular its volume, are adjustable.

11. Personalized blister pack according to one of Claims 1 to 10, wherein personal identification data associated with the particular person are stored in the memory device (50).

12. Personalized blister pack according to Claim 11, wherein the memory device (50) has an output device (58) to output the personal identification data.

13. Personalized blister pack according to one of Claims 1 to 12, wherein the memory device (50) has an EPROM memory element (52).

14. Personalized blister pack according to one of Claims 1 to 12, wherein the memory device (50) has an RFID memory element (52).

15. Personalized blister pack according to one of Claims 1 to 12, wherein the memory device (50) is in the form of a flash memory element.

16. Personalized blister pack according to one of Claims 1 to 15, wherein the memory device (50) is designed to store usage data including the products themselves, the form of usage, the dose, the usage period and usage times, and additional person-related and/or product-related information if required.

17. Personalized blister pack according to Claim 16, wherein the memory device (50) is designed to store detailed usage times of the products in relation to meals.

18. Personalized blister pack according to one of Claims 1 to 17, wherein the memory device (50) can be removed from the blister pack (20).

19. Personalized blister pack according to one of Claims 1 to 18, wherein the memory device (50) has a carrying device (60).

20. Personalized blister pack according to one of Claims 1 to 19, wherein the memory device (50) has a waterproof, washable and shockproof case.

21. Personalized blister pack according to one of Claims 1 to 20, wherein the memory device (50) is designed to be used once.

22. Personalized blister pack according to one of Claims 1 to 20, wherein the memory device (50) has a memory element (52) which can be written many times, for multiple use of the memory device (50).

23. Personalized blister pack according to Claim 22, wherein the memory device (50) has an interface (54) for updating the usage data.

24. Personalized blister pack according to Claim 1, having a hinged lid which is formed on the blister pack (20) to cover the foil (25), and with labelling surfaces for printing usage information.

25. Personalized blister pack according to one of Claims 1 to 24, wherein the defined period is a week, and the blister pack (20) is in the form of a weekly blister for the needs of one week.

26. Personalized blister pack according to one of Claims 1 to 25, which is provided with an identifier (29) which is associated with the particular person.

27. Personalized blister pack according to Claim 26, wherein the identifier (29) is in the form of a printed identifier, e.g. a barcode.

28. Method of automatically packaging an individually defined product combination, in particular drugs, for numerous persons for a defined period, having the steps of:
- capturing individual product usage data of each of the numerous persons and storing them in a database (80),
- reading the usage data associated with a person for the defined period from the database (80), and on the basis of the read usage data,
- preparing and automatically packaging the appropriate product combination in a person-specific blister pack (20), the receiving compartments (22) of the blister pack (20) being disposed in matrix form, with a number of rows for usage days separable from the blister pack by means of perforation sections (24), and columns for usage times during the day, said receiving compartments (22) being filled with the correspondingly ordered products,
- storing the read usage data on a person-specific memory device (50), which memory device (50) includes a usage reminder function based on the stored usage data, and
- attaching the memory devices (50) to the appropriate person-specific packaging units (20).

29. Method according to Claim 28, wherein the product combination includes products like drugs, vitamin preparations, food supplements, etc.

30. Method according to Claim 28 or 29, wherein additional usage data of the person, concerning products which are not in the blister pack (20) such as drugs, vitamin preparations, food supplements, etc., are stored on the memory device (50).

31. Method according to one of Claims 28 to 30, wherein the drug packaging units (20) and the memory devices (50) are supplied together.

32. Method according to one of Claims 28 to 31, wherein the usage data include the products themselves, the form of usage, the dose, the usage period and usage times, and additional person-related and/or product-related information if required.

33. Method according to Claim 32, wherein the usage times include detailed usage data for the products in relation to meals.

34. Method according to Claim 28, wherein all products which are required for one person, and can be transported in the blister pack (20), are supplied to the person by means of the packaging unit (20).

35. Method according to one of Claims 28 to 34, wherein the defined period is one week.

36. Method according to one of Claims 28 to 35, wherein the usage reminder function takes place by an acoustic, visual or vibration signal.

37. Method according to one of Claims 28 to 36, wherein the programmable memory device (50) is used multiple times.

38. Method according to one of Claims 28 to 37, wherein the usage data which are stored on the memory device (50) are updated by remote data transmission.

39. Method according to Claim 38, wherein the updating takes place via the mobile communication network, wireless LAN or the Internet.

40. Method according to one of Claims 28 to 39, wherein personal identification data associated with the defined person are stored in the memory device (50).

41. Method according to one of Claims 28 to 40, wherein the packaging unit (20) is provided with an identifier (29) which is associated with the particular person.

42. Method according to Claims 40 and 41, having the method step of checking that the personal identification data stored in the memory device agree with the identifier (29) which is attached to the packaging unit.

## Revendications

1. Emballage du type blister (20) personnalisé pour l'emballage automatisé d'une composition déterminée individuelle, en particulier de médicaments, pour une personne déterminée pour une période définie, présentant :
- plusieurs compartiments de réception (22) fermés respectivement par un film (25) pour les produits de la composition, lesquels compartiments de réception (22) sont associés respectivement à une certaine durée d'application dans la période définie et sont disposés sous la forme matricielle avec un nombre de lignes pour des jours d'application et de colonnes pour des temps d'application pendant le jour, et
- un dispositif de mémorisation (50), sur lequel des données d'application des produits de la composition de la personne déterminée pour la période définie peuvent être mémorisées et qui comprend un dispositif (58) pour la génération d'un signal de rappel d'application pour le rappel d'une durée d'application de produit déterminée se basant sur les données d'application mémorisées, et **caractérisé par**
- des sections de perforation (24) qui permettent la séparation de lignes individuelles de l'emballage du type blister sous forme matricielle.

2. Emballage du type blister personnalisé selon la revendication 1, dans lequel la composition comporte des produits tels que des médicaments, des préparations de vitamines, des compléments alimentaires, etc.

3. Emballage du type blister personnalisé selon la revendication 1 ou 2, dans lequel des données d'application supplémentaires des patients concernant des produits ne se trouvant pas dans l'emballage du type blister (20) tels que des médicaments, des préparations de vitamines, des compléments alimentaires, etc. peuvent être mémorisées sur le dispositif de mémorisation (50).

4. Emballage du type blister personnalisé selon l'une quelconque des revendications 1 à 3, dans lequel le dispositif de mémorisation (50) présente un dispositif pour l'affichage des données d'application mémorisées.

5. Emballage du type blister personnalisé selon la revendication 1, dans lequel le dispositif (58) pour la génération d'un signal de rappel d'application est réalisé pour la génération d'un signal acoustique, d'un signal optique et/ou d'un signal d'alarme par vibrations.

6. Emballage du type blister personnalisé selon la revendication 1, dans lequel le signal de rappel d'application peut être supprimé pour un intervalle de temps déterminé.

7. Emballage du type blister personnalisé selon la revendication 6, dans lequel le signal de rappel d'application supprimé peut être restitué de manière différée.

8. Emballage du type blister personnalisé selon l'une quelconque des revendications 1 à 7, présentant une touche de confirmation pour la confirmation de l'application des produits par la personne.

9. Emballage du type blister personnalisé selon l'une quelconque des revendications 1 à 8, présentant un dispositif de détection pour la détection d'une ouverture des compartiments de réception (22) respectifs.

10. Emballage du type blister personnalisé selon l'une quelconque des revendications 1 à 9, dans lequel des paramètres du signal de rappel d'application, en particulier son volume sonore, peuvent être réglés.

11. Emballage du type blister personnalisé selon l'une quelconque des revendications 1 à 10, dans lequel des données d'identification de personne associées à la personne déterminée sont mémorisées dans le dispositif de mémorisation (50).

12. Emballage du type blister personnalisé selon la revendication 11, dans lequel le dispositif de mémorisation (50) présente un dispositif de sortie (58) pour la sortie des données d'identification de personne.

13. Emballage du type blister personnalisé selon l'une quelconque des revendications 1 à 12, dans lequel le dispositif de mémorisation (50) présente un élément de mémoire EPROM (52).

14. Emballage du type blister personnalisé selon l'une quelconque des revendications 1 à 12, dans lequel le dispositif de mémorisation (50) présente un élément de mémoire RFID (52).

15. Emballage du type blister personnalisé selon l'une quelconque des revendications 1 à 12, dans lequel le dispositif de mémorisation (50) est réalisé comme un élément de mémoire flash.

16. Emballage du type blister personnalisé selon l'une quelconque des revendications 1 à 15, dans lequel le dispositif de mémorisation (50) est réalisé afin de mémoriser des données d'application comportant les produits mêmes, le mode d'application, la dose, la période d'application et les temps d'application et éventuellement des informations supplémentaires, relatives à la personne et/ou au produit.

17. Emballage du type blister personnalisé selon la revendication 16, dans lequel le dispositif de mémorisation (50) est réalisé afin de mémoriser des temps d'application détaillées des produits par rapport aux repas.

18. Emballage du type blister personnalisé selon l'une quelconque des revendications 1 à 17, dans lequel le dispositif de mémorisation (50) peut être retiré de l'emballage du type blister (20).

19. Emballage du type blister personnalisé selon l'une quelconque des revendications 1 à 18, dans lequel le dispositif de mémorisation (50) présente un dispositif porteur (60).

20. Emballage du type blister personnalisé selon l'une quelconque des revendications 1 à 19, dans lequel le dispositif de mémorisation (50) présente un boîtier résistant à l'eau, lavable et résistant aux chocs.

21. Emballage du type blister personnalisé selon l'une quelconque des revendications 1 à 20, dans lequel le dispositif de mémorisation (50) est réalisé pour une utilisation unique.

22. Emballage du type blister personnalisé selon l'une quelconque des revendications 1 à 20, dans lequel le dispositif de mémorisation (50) présente un élément de mémoire (52) réinscriptible pour l'utilisation répétée du dispositif de mémorisation (50).

23. Emballage du type blister personnalisé selon la revendication 22, dans lequel le dispositif de mémorisation (50) présente une interface (54) pour l'actualisation des données d'application.

24. Emballage du type blister personnalisé selon la revendication 1, présentant un couvercle formé de manière rabattable sur l'emballage du type blister (20) pour le recouvrement du film (25) et avec des surfaces d'inscription pour l'impression d'informations d'application.

25. Emballage du type blister personnalisé selon l'une quelconque des revendications 1 à 24, dans lequel la période définie est une semaine et l'emballage du type blister (20) est réalisé comme un blister hebdomadaire pour le besoin d'une semaine.

26. Emballage du type blister personnalisé selon l'une quelconque des revendications 1 à 25, qui est pourvu d'une caractéristique (29) associée à la personne déterminée.

27. Emballage du type blister personnalisé selon la revendication 26, dans lequel la caractéristique (29) est réalisée comme une caractéristique imprimée, par exemple comme un code-barres.

28. Procédé d'emballage automatisé d'une composition déterminée individuelle respective, en particulier de médicaments, pour une pluralité de personnes pour une période définie, présentant les étapes suivantes consistant à :
- détecter les données d'application de produit individuelles de chacune de la pluralité de personnes et les mémoriser dans une base de données (80),
- lire les données d'application associées à une personne pour la période définie dans la base de données (80) et se basant sur les données d'application lues,
- mettre à disposition et emballer de manière automatisée la composition respective dans un emballage du type blister (20) individuel à la personne, dans lequel les compartiments de réception (22) de l'emballage du type blister (20) sont disposés sous la forme matricielle avec un nombre de lignes pour des jours d'application et des colonnes pour des temps d'application pendant le jour, séparables individuellement par des sections de perforation (24), de l'emballage du type blister sous forme matricielle, dans lesquels compartiments de réception (22), les produits sont remplis de manière ordonnée en conséquence,
- mémoriser les données d'application lues sur un dispositif de mémorisation (50) individuel à la personne, lequel dispositif de mémorisation (50) individuel à la personne comporte une fonction de rappel d'application basée sur les données d'application mémorisées, et
- monter les dispositifs de mémorisation (50) sur les unités d'emballage (20) individuelles à la personne respectives.

29. Procédé selon la revendication 28, dans lequel la composition comprend des produits tels que des médicaments, des préparations de vitamines, des compléments alimentaires, etc.

30. Procédé selon la revendication 28 ou 29, dans lequel des données d'application supplémentaires de la personne concernant des produits ne se trouvant pas dans l'emballage du type blister (20) personnalisé tels que des médicaments, des préparations de vitamines, des compléments alimentaires, etc. sont mémorisées sur le dispositif de mémorisation (50).

31. Procédé selon l'une quelconque des revendications 28 à 30, dans lequel les unités d'emballage de médicaments (20) et les dispositifs de mémorisation (50) sont livrés ensemble.

32. Procédé selon l'une quelconque des revendications 28 à 31, dans lequel les données d'application comportent les produits mêmes, le mode d'application, la dose, la période d'application et les temps d'application et éventuellement des informations supplémentaires relatives à la personne et/ou au produit.

33. Procédé selon la revendication 32, dans lequel les durées d'application comportent des temps d'application détaillées des produits par rapport aux repas.

34. Procédé selon la revendication 28, dans lequel tous les produits requis pour une personne qui peuvent être transportés dans l'emballage du type blister (20), sont livrés au moyen de l'unité d'emballage (20) à la personne.

35. Procédé selon l'une quelconque des revendications 28 à 34, dans lequel la période définie est une semaine.

36. Procédé selon l'une quelconque des revendications 28 à 35, dans lequel la fonction de rappel d'application est effectuée par signal acoustique, optique et/ou vibrant.

37. Procédé selon l'une quelconque des revendications 28 à 36, dans lequel le dispositif de mémorisation (50) programmable est utilisé plusieurs fois.

38. Procédé selon l'une quelconque des revendications 28 à 37, dans lequel les données d'application mémorisées sur le dispositif de mémorisation (50) sont actualisées par télétransmission de données.

39. Procédé selon la revendication 38, dans lequel l'actualisation est effectuée par réseau de téléphonie mobile, réseau local sans fil ou Internet.

40. Procédé selon l'une quelconque des revendications 28 à 39, dans lequel des données d'identification de personne associées à la personne déterminée sont mémorisées dans le dispositif de mémorisation (50).

41. Procédé selon l'une quelconque des revendications 28 à 40, dans lequel l'unité d'emballage (20) est pourvue d'une caractéristique (29) associée à la personne déterminée.

42. Procédé selon la revendication 40 et 41, présentant l'étape de procédé consistant à vérifier la concordance des données d'identification de personne mémorisées dans le dispositif de mémorisation avec la caractéristique (29) appliquée sur l'unité d'emballage.
